# FASCICULE DE BREVET EUROPEEN

(11) **EP 3 803 187 B1**
(45) Date de publication et mention de la délivrance du brevet: **07.08.2024**
(21) Numéro de dépôt: 19737849.0
(22) Date de dépôt: 06.06.2019
(51) Int. Cl.: F17C 3/02

(54) **CUVE ETANCHE ET THERMIQUEMENT ISOLANTE**
WÄRMEISOLIERENDER ABGEDICHTETER TANK
THERMALLY-INSULATING SEALED TANK

(30) Priorité: 06.06.2018 FR 1854925; 11.09.2018 FR 1858144
(43) Date de publication de la demande: 14.04.2021
(73) Titulaire: Gaztransport et Technigaz, 78470 Saint-Rémy-lès-Chevreuse (FR)
(72) Inventeur: MARHEM, Mathieu, 78470 SAINT REMY LES CHEVREUSE (FR); DURAND, François, 78470 SAINT REMY LES CHEVREUSE (FR); PHILIPPE, Antoine, 78470 SAINT REMY LES CHEVREUSE (FR); HERRY, Mickaël, 78470 SAINT REMY LES CHEVREUSE (FR); PRUNIER, Raphaël, 78470 SAINT REMY LES CHEVREUSE (FR); DELANOE, Sébastien, 78470 SAINT REMY LES CHEVREUSE (FR); DELETRE, Bruno, 78470 SAINT REMY LES CHEVREUSE (FR); SASSI, Mohamed, 78470 SAINT REMY LES CHEVREUSE (FR)
(74) Mandataire: Loyer & Abello
(86) Numéro de dépôt international: PCT/FR2019/051358
(87) Numéro de publication internationale: WO 2019/234360

(56) Documents cités:
- EP-A1- 0 064 886
- WO-A1-2008/007837
- WO-A1-2008/147003
- WO-A1-2017/034117
- WO-A1-89/09909
- KR-A- 20140 044 133

## Description

### Domaine technique

L'invention se rapporte au domaine des cuves, étanches et thermiquement isolantes, à membranes, pour le stockage et/ou le transport de fluide, tel qu'un gaz liquéfié.

Des cuves étanches et thermiquement isolantes à membranes sont notamment employées pour le stockage de gaz naturel liquéfié (GNL), qui est stocké, à pression atmosphérique, à environ -163°C. Ces cuves peuvent être installées à terre ou sur un ouvrage flottant. Dans le cas d'un ouvrage flottant, la cuve peut être destinée au transport de gaz naturel liquéfié ou à recevoir du gaz naturel liquéfié servant de carburant pour la propulsion de l'ouvrage flottant.

### Arrière-plan technologique

Le document WO-A-89/09909 divulgue une cuve étanche et thermiquement isolante de stockage de gaz naturel liquéfie agencée dans une structure porteuse et dont les parois présentent une structure multicouche, à savoir de l'extérieur vers l'intérieur de la cuve, une barrière thermiquement isolante secondaire ancrée contre la structure porteuse, une membrane étanche secondaire qui est supportée par la barrière thermiquement isolante secondaire, une barrière thermiquement isolante primaire qui est supportée par la membrane étanche secondaire et une membrane étanche primaire qui est supportée par la barrière thermiquement isolante primaire et qui est destinée à être contact avec le gaz naturel liquéfie stocké dans la cuve. La barrière isolante primaire comporte un ensemble de plaques rigides qui sont maintenues au moyen des supports de soudure de la membrane étanche secondaire.

Dans un mode de réalisation, la membrane étanche primaire est formée par un assemblage de tôles rectangulaires comportant des ondulations selon deux directions perpendiculaires, lesdites tôles étant soudées entre elles à recouvrement et étant soudées par leurs bords sur des bandes métalliques fixées dans des feuillures le long des bords des plaques de la barrière isolante primaire.

EP0064886A1 décrit une cuve étanche et isolante, intégrée à la structure porteuse d'un navire, comportant deux barrières d'étanchéité successives alternées avec deux barrières thermiquement isolantes. La barrière d'étanchéité secondaire est constituée par un assemblage de virures d'invar soudées à bords relevés. La barrière d'étanchéité primaire est constituée d'un assemblage de tôles, dont les bords sont soudés à recouvrement et accrochés sur la barrière isolante primaire par soudure sur des inserts métalliques de la barrière isolante primaire. Dans un mode de réalisation, les tôles sont gaufrées et comportent des ondulations selon deux directions perpendiculaires.

WO2008007837A1 décrit une cuve de GNL dont la paroi comporte une membrane secondaire formée de virures d'invar soudées à des langues portées par des panneaux d'isolation secondaires. Un panneau d'isolation primaire est situé sur chaque virure d'invar placée entre les langues et une unité de raccordement raccorde le bord du panneau d'isolation primaire à chaque langue adjacente.

### Résumé

Une idée à la base de l'invention consiste à fournir une paroi de cuve cumulant les avantages d'une membrane secondaire formée de virures parallèles, dont la robustesse a été prouvée par l'expérience, et d'une membrane primaire ondulée, qui peut présenter une très bonne tenue aux indentations accidentelles et aux autres sollicitations, résultant par exemple de la contraction thermique, des mouvements de la cargaison et/ou de la déformation de la poutre navire à la mer.

Une autre idée à la base de l'invention consiste à fournir une paroi de cuve qui soit relativement facile à fabriquer et qui permettent d'utiliser différents types de membranes étanches ondulées en tant que membrane primaire.

L'invention propose une cuve étanche et thermiquement isolante selon la revendication 1.

Selon un mode de réalisation, les rangées primaires sont décalées dans la deuxième direction d'une fraction, par exemple de la moitié, de la dimension du motif répété des rangées secondaires par rapport aux rangées secondaires. Grâce à un tel décalage, il est possible de limiter ou supprimer les alignements verticaux entre organes de retenue primaires et organes de retenue secondaires, ce qui limite les occurrences de ponts thermiques occasionnés par ces alignements.

Un autre avantage du décalage des rangées primaires dans la première et/ou la deuxième direction est d'obtenir une répartition plus uniforme des efforts passant à travers les membranes et l'isolation primaire et se répercutant sur les panneaux isolants secondaires et la paroi porteuse. En effet, dans ce cas, un effort de pression s'exerçant sur un panneau isolant primaire est réparti sur plusieurs, par exemple deux ou quatre, panneaux isolants secondaires sous-jacents.

Selon un mode de réalisation, les interfaces entre les panneaux isolants primaires au sein d'une rangée primaire sont décalés dans la première direction par rapport aux interfaces entre les panneaux isolants secondaires au sein des deux rangées secondaires sur lesquelles la rangée primaire est superposée.

De préférence dans ce cas, les organes de retenue primaires sont portés par les panneaux isolants secondaires à distance des bords des panneaux isolants secondaires, par exemple aux centres des panneaux isolants secondaires.

De tels organes de retenue primaires peuvent être prévus sur tous les panneaux isolants secondaires, par exemple si le panneau isolant primaire présente les mêmes dimensions que le panneau isolant secondaire, ou sur certains des panneaux isolants secondaires, par exemple si le panneau isolant primaire est plus long que le panneau isolant secondaire ou si le panneau isolant primaire est décalé uniquement dans la première direction.

Selon l'invention, un organe de retenue primaire comporte une platine fixée à une plaque de couvercle du panneau isolant secondaire sous la membrane étanche secondaire et une tige attachée à ladite platine, fixement ou avec un jeu horizontal, et traversant de manière étanche la membrane étanche secondaire en direction de la barrière isolante primaire.

Selon l'invention, la membrane étanche primaire présente des premières ondulations parallèles à la première direction et disposées selon un motif répété dans la deuxième direction et des portions planes situées entre les premières ondulations et reposant sur une surface supérieure des panneaux isolants primaires, et la dimension du motif répété des rangées primaires est un multiple entier de la dimension du motif répété des premières ondulations,
la membrane étanche primaire comportant une pluralité de rangées de tôles parallèles à la première direction, une rangée de tôles comportant une pluralité de tôles rectangulaires soudées ensemble de manière étanche par des zones de bord, sans ou avec recouvrement mutuel, les rangées de tôles étant juxtaposées dans la deuxième direction et soudées ensemble de manière étanche, la dimension d'une rangée de tôles dans la deuxième direction étant égale à un multiple entier de la dimension du motif répété des rangées primaires.

Le motif répété des premières ondulations peut être un motif répété comportant une ondulation ou plusieurs ondulations. Un motif répété comportant une seule ondulation signifie que les premières ondulations sont espacées d'un premier espacement régulier dans la deuxième direction et que la dimension du motif répété est égale à ce premier espacement régulier. Dans ce cas, la dimension du motif répété des rangées primaires est un multiple entier dudit premier espacement régulier. Un motif répété comportant plusieurs ondulations signifie que l'espacement des ondulations n'est pas forcément régulier, mais que tous les espacements se répètent à un intervalle régulier, appelé dimension du motif répété des ondulations.

Selon l'invention, les rangées de tôles sont décalées dans la deuxième direction par rapport aux rangées primaires de sorte que les jonctions soudées entre les rangées de tôles soient situées à distance des interfaces entre les rangées primaires, c'est à dire notamment à distance des organes de retenue.

Grâce à ces caractéristiques, les jonctions soudées entre les rangées de tôles de la membrane étanche primaire peuvent être essentiellement réalisées à distance des bords des panneaux isolants primaires parallèles à la première direction, donc sur une surface présentant un haut niveau de planéité. Il en résulte un moindre risque de variation locale des soudures et un plus haut niveau de qualité de la membrane obtenue.

Selon d'autres modes de réalisation avantageux, une telle cuve peut présenter une ou plusieurs des caractéristiques suivantes.

Selon un mode de réalisation, une rangée primaire comporte une pluralité de panneaux isolants primaires parallélépipédiques juxtaposés selon un motif répété et une rangée de tôles de la membrane étanche primaire comporte une pluralité de tôles rectangulaires juxtaposés selon un motif répété, la dimension du motif répété des tôles rectangulaires étant égale à un multiple entier de la dimension du motif répété des panneaux isolants primaires dans la première direction.

Selon un mode de réalisation, les bords des tôles rectangulaires sont décalés dans la première direction par rapport aux bords des panneaux isolants primaires parallèles à la deuxième direction, de sorte que les jonctions soudées entre les tôles rectangulaires soient situées à distance des bords des panneaux isolants primaires parallèles à la deuxième direction.

Selon un mode de réalisation, les panneaux isolants primaires et/ou les panneaux isolants secondaires présentent une forme carrée.

Le motif répété des rangées primaires et/ou le motif répété des rangées secondaires peut présenter ou non un interstice dans la deuxième direction. S'il y a un interstice entre deux rangées, la dimension du motif répété est égale à la somme de la dimension du panneau isolant primaire ou secondaire et la dimension de l'interstice.

De la même manière, le motif répété des panneaux isolants primaires ou secondaires au sein une rangée primaire ou secondaire peut présenter ou non un interstice dans la première direction. S'il y a un interstice entre deux panneaux isolants primaires ou secondaires, la dimension du motif répété est égale à la somme de la dimension du panneau isolant primaire ou secondaire et la dimension de l'interstice.

Selon un mode de réalisation, la dimension d'une virure dans la deuxième direction est un multiple entier dudit premier espacement régulier. Ces caractéristiques facilitent la possibilité de choisir l'orientation des virures en fonction des exigences locales de l'application visée.

Selon un mode de réalisation, la membrane étanche primaire présente aussi des deuxièmes ondulations parallèles à la deuxième direction et disposées selon un motif répété dans la première direction, les portions planes étant situées entre les premières ondulations et entre les deuxièmes ondulations.

Le motif répété des deuxièmes ondulations peut être un motif répété comportant une ondulation ou plusieurs ondulations. Un motif répété comportant une seule ondulation signifie que les deuxièmes ondulations sont espacées d'un deuxième espacement régulier dans la première direction. Dans ce cas, le deuxième espacement régulier peut être égal ou différent du premier espacement régulier. Un motif répété comportant plusieurs ondulations signifie que l'espacement des ondulations n'est pas forcément régulier, mais que tous les espacements se répètent à un intervalle régulier, appelé dimension du motif répété des ondulations.

Selon des modes de réalisation, les premières et deuxièmes ondulations peuvent être continues ou discontinues au niveau des intersections entre premières et deuxièmes ondulations. Grâce à des ondulations continues, il est possible de réaliser des canaux continus, par exemple pour la circulation d'un gaz neutre, entre la membrane étanche primaire et la barrière isolante primaire. Grâce à des ondulations discontinues, il est plus facile de former la tôle par emboutissage.

Selon un mode de réalisation, la dimension du motif répété des panneaux isolants primaires est un multiple entier de la dimension du motif répété des deuxièmes ondulations, par exemple un multiple entier dudit deuxième espacement régulier.

Selon un mode de réalisation, une tôle rectangulaire de la membrane étanche primaire présente une dimension dans la première direction sensiblement égale à un multiple entier de la dimension du motif répété des deuxièmes ondulations ou un multiple entier du deuxième espacement régulier. Un léger écart peut exister entre ces deux quantités, inférieur à la dimension du recouvrement entre deux tôles adjacentes.

La membrane étanche primaire est retenue sur la barrière isolante primaire par des moyens d'ancrage qui peuvent être réalisés de différentes manières.

Selon un mode de réalisation, les moyens d'ancrage comportent des bandes d'ancrage métalliques fixées sur les panneaux isolants primaires à des emplacements correspondant à des contours des tôles rectangulaires et sur lesquelles des zones de bord des tôles rectangulaires peuvent être soudées. Un panneau isolant primaire peut notamment comporter une bande d'ancrage pour fixer un bord rectiligne d'une ou plusieurs tôles rectangulaires ou deux bandes d'ancrage sécantes pour fixer une zone coin d'une ou plusieurs tôles rectangulaires.

Selon un mode de réalisation, les moyens d'ancrage comportent des inserts métalliques, par exemple en forme de disques, fixés sur les panneaux isolants primaires à des emplacements correspondant à zones de bord des panneaux isolants primaires distantes des contours des tôles rectangulaires et sur lesquels des zones centrales des tôles rectangulaires peuvent être soudées.

Selon un mode de réalisation, un panneau isolant primaire comporte des fentes de relaxation creusées dans une direction d'épaisseur du panneau isolant primaire et débouchant sur une plaque de couvercle du panneau isolant primaire. Selon des modes de réalisation, une ou chaque bande d'ancrage métallique peut comporter plusieurs segments alignés, fixés sur la plaque de couvercle et séparés par les fentes de relaxation et/ou les inserts métalliques peuvent être fixés sur la plaque de couvercle entre les fentes de relaxation.

Selon un mode de réalisation, au moins un des panneaux isolants comporte une plaque de fond reposant contre la structure porteuse ou la membrane étanche secondaire, une plaque intermédiaire disposée entre la plaque de fond et la plaque de couvercle, une première couche de mousse polymère isolante prise en sandwich entre la plaque de fond et la plaque intermédiaire et une deuxième couche de mousse polymère isolante prise en sandwich entre la plaque intermédiaire et la plaque de couvercle. Une telle structure est avantageuse en ce qu'elle permet de limiter les efforts de flexion engendrés par la contraction différentielle des matériaux du panneau isolant.

Selon un mode de réalisation, des évidements sont ménagés dans la deuxième couche de mousse polymère isolante de manière à ce que la plaque intermédiaire déborde par rapport à la deuxième couche de mousse polymère isolante et ménage ainsi l'une des zones d'appui pour les organes de retenue secondaires.

Selon un mode de réalisation, la première couche de mousse polymère isolante présente, dans chacune des zones de coins du panneau isolant une découpe logeant un pilier qui s'étend entre la plaque de fond et la plaque intermédiaire. Ceci permet de limiter l'écrasement et le fluage de la mousse.

Selon un autre mode de réalisation, au moins l'un des panneaux isolants comporte une plaque de fond, une plaque de couvercle et des voiles porteurs s'étendant, dans la direction d'épaisseur de la paroi de cuve, entre le plaque de fond et la plaque de couvercle et délimitant une pluralité de compartiments remplis d'une garniture isolante, telle que de la perlite.

Selon un mode de réalisation, un élément de pontage peut être fixé aux surfaces supérieures de plusieurs panneaux isolants primaires adjacents, par exemple de deux ou quatre panneaux isolants primaires adjacents, par exemple aux plaques de couvercle des panneaux isolants primaires adjacents, pour éviter un écartement des panneaux isolants primaires adjacents, en d'autres termes pour éviter la création d'un interstice entre les panneaux isolants primaires adjacents ou du moins l'élargissement de celui-ci. Selon un mode de réalisation, les panneaux isolants primaires présentent des lamages sur des bords de la surface supérieure pour recevoir le ou les éléments de pontage, par exemple des plaques de pontage en contreplaqué.

Selon un mode de réalisation, le fluide est un gaz liquéfié, tel que du gaz naturel liquéfié.

Une telle cuve peut faire partie d'une installation de stockage terrestre, par exemple pour stocker du GNL ou être installée dans une structure flottante, côtière ou en eau profonde, notamment un navire méthanier, une unité flottante de stockage et de regazéification (FSRU), une unité flottante de production et de stockage déporté (FPSO) et autres.

Selon un mode de réalisation, un navire pour le transport d'un fluide cryogénique comporte une double coque et une cuve précitée disposée dans la double coque.

Selon un mode de réalisation, la double coque comporte une coque interne formant la structure porteuse de la cuve.

Selon un mode de réalisation, l'invention fournit aussi un procédé de chargement ou déchargement d'un tel navire, dans lequel on achemine un fluide à travers des canalisations isolées depuis ou vers une installation de stockage flottante ou terrestre vers ou depuis la cuve du navire.

Selon un mode de réalisation, l'invention fournit aussi un système de transfert pour un fluide, le système comportant le navire précité, des canalisations isolées agencées de manière à relier la cuve installée dans la coque du navire à une installation de stockage flottante ou terrestre et une pompe pour entrainer un fluide à travers les canalisations isolées depuis ou vers l'installation de stockage flottante ou terrestre vers ou depuis la cuve du navire.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
- **La** **figure 1** est une vue en perspective écorchée d'une paroi de cuve utile à la compréhension de l'invention, mais qui ne fait pas partie de l'invention.
- **La** **figure 2** est une vue en perspective d'un panneau isolant secondaire pouvant être utilisé dans la paroi de cuve.
- **La** **figure 3** est une vue en perspective d'un panneau isolant primaire pouvant être utilisé dans la paroi de cuve.
- **La** **figure 4** est une vue en perspective d'un dispositif de retenue pouvant coopérer avec des panneaux isolants primaires et des panneaux isolants secondaires afin de les retenir contre la structure porteuse.
- **La** **figure 5** est une vue éclatée du dispositif de retenue de la figure 4.
- **La** **figure 6** est une vue agrandie de la zone VI de la figure 1, montrant en outre des moyens d'ancrage de la membrane primaire selon un premier mode de réalisation.
- **La** **figure 7** est une vue en coupe agrandie selon la ligne VII-VII de la figure 6.
- **La** **figure 8** est une vue analogue à la figure 6, montrant en outre des éléments de pontage de la barrière isolante primaire.
- **La** **figure 9** est une vue en coupe agrandie selon la ligne IX- IX de la figure 8.
- La **figure 10** est une vue analogue à la figure 6, montrant des moyens d'ancrage de la membrane primaire selon un deuxième mode de réalisation.
- La **figure 11** est une représentation schématique écorchée d'une cuve de navire méthanier et d'un terminal de chargement/déchargement de cette cuve.
- La **figure 12** est une vue en perspective écorchée d'une paroi de cuve selon un mode de réalisation de l'invention.
- La **figure 13** est une vue agrandie de la zone XIII de la figure 12, montrant en outre un organe d'ancrage primaire selon un mode de réalisation.
- La **figure 14** est une vue en perspective écorchée d'une paroi de cuve selon un autre mode de réalisation.

### Description détaillée de modes de réalisation

Sur la figure 1, on a représenté la structure multicouche d'une paroi 1 d'une cuve étanche et thermiquement isolante pour le stockage d'un fluide liquéfié, tel que du gaz naturel liquéfié (GNL). Chaque paroi 1 de la cuve comporte successivement, dans le sens de l'épaisseur, depuis l'extérieur vers l'intérieur de la cuve, une barrière thermiquement isolante secondaire 2 retenue à une paroi porteuse 3, une membrane étanche secondaire 4 reposant contre la barrière thermiquement isolante secondaire 2, une barrière thermiquement isolante primaire 5 reposant contre la membrane étanche secondaire 4 et une membrane étanche primaire 6 destinée à être en contact avec le gaz naturel liquéfié contenu dans la cuve.

La structure porteuse peut notamment être formée par la coque ou la double coque d'un navire. La structure porteuse comporte une pluralité de parois porteuses 3 définissant la forme générale de la cuve, habituellement une forme polyédrique.

La barrière thermiquement isolante secondaire 2 comporte une pluralité de panneaux isolants secondaires 7 qui sont ancrés sur la paroi porteuse 3 au moyen de dispositifs de retenue 98 qui seront décrits de manière détaillée par la suite. Les panneaux isolants secondaires 7 présentent une forme générale parallélépipédique et sont disposés selon des rangés parallèles. Trois rangées sont indiquées par les lettres A, B et C. Des boudins de mastic 99 sont interposés entre les panneaux isolants secondaires 7 et la paroi porteuse 3 pour rattraper les écarts de la paroi porteuse 3 par rapport à une surface plane de référence. Un papier kraft est inséré entre boudins de mastic 99 et la paroi porteuse 3 pour empêcher une adhérence des boudins de mastic 99 sur la paroi porteuse 3.

La figure 2 représente la structure d'un panneau isolant secondaire 7 selon un mode de réalisation. Le panneau isolant secondaire 7 comporte ici trois plaques, à savoir une plaque de fond 8, une plaque intermédiaire 9 et une plaque de couvercle 10. Les plaques de fond 8, intermédiaire 9 et de couvercle 10 sont par exemple réalisées en bois contreplaqué. Le panneau isolant secondaire 7 comporte également une première couche de mousse polymère isolante 11 prise en sandwich entre la plaque de fond 8 et la plaque intermédiaire 9 et une seconde couche de mousse polymère isolante 12 prise en sandwich entre la plaque intermédiaire 9 et la plaque de couvercle 10. La première et la deuxième couches de mousse polymère isolante 11, 12 sont respectivement collées sur la plaque de fond 8 et la plaque intermédiaire 9 et sur la plaque intermédiaire 9 et la plaque de couvercle 10. La mousse polymère isolante peut notamment être une mousse à base de polyuréthanne, optionnellement renforcée par des fibres.

La première couche de mousse polymère isolante 11 présente, dans les zones de coin, des découpes pour laisser passer de piliers de coin 13. Les piliers de coin 13 s'étendent, au niveau des quatre zones de coin du panneau isolant secondaire 7, entre la plaque de fond 8 et la plaque intermédiaire 9. Les piliers de coin 13 sont fixés, par exemple au moyen d'agrafes ou de vis ou de colle, sur la plaque de fond 8 et la plaque intermédiaire 9. Les piliers de coin 13 sont, par exemple, en bois contreplaqué ou en plastique. Les piliers de coin 13 permettent de reprendre une partie de la charge de compression en service et de limiter l'écrasement et le fluage de la mousse. De tels piliers d'angle 13 présentent un coefficient de contraction thermique différent de celui de la première couche de mousse polymère isolante 11. Aussi, lors de la mise à froid de la cuve, la déflection du panneau isolant secondaire 7 peut être plus faible au niveau des piliers de coin 13 que dans les autres zones.

Par ailleurs, le panneau isolant secondaire 7 comporte des évidements 14, 54 au niveau de ses zones de coin pour recevoir des dispositifs de retenue 98 qui seront détaillées par la suite. Le panneau isolant secondaire 7 comporte, de la plaque de fond 8 à la plaque intermédiaire 9, un premier évidement 14 destiné à permettre le passage d'une tige 15 du dispositif de retenue 98. Au-dessus de la plaque intermédiaire 9, le panneau isolant secondaire 7 comporte un deuxième évidement 54. Le deuxième évidement 54 présente des dimensions supérieures à celles du premier évidement 14 de manière à ce que la plaque intermédiaire 9 déborde par rapport à la deuxième couche de mousse polymère isolante 12 et à la plaque de couvercle 10. Ainsi, la plaque intermédiaire 9 forme au niveau des zones de coin du panneau isolant secondaire 7 une zone d'appui 16 destinée à coopérer avec une platine d'appui secondaire 17 du dispositif de retenue 98.

Par ailleurs, la plaque de couvercle 10 présente un lamage 18 au niveau de ces quatre zones de coin. Chaque lamage 18 est destiné à recevoir une plaque de répartition des efforts 19 du dispositif de retenue 98. Les lamages 18 présentent une épaisseur sensiblement similaire à celle de la plaque de répartition des efforts 19 de sorte que la plaque de répartition des efforts 19 affleure la surface supérieure de la plaque de couvercle 10. La plaque de couvercle 10 comporte également des rainures 20 pour recevoir des supports de soudure.

La structure du panneau isolant secondaire 7 est décrite ci-dessus à titre d'exemple. Aussi, dans un autre mode de réalisation, les panneaux isolants secondaires 7 sont susceptibles de présenter une autre structure générale, par exemple celle décrite dans le document WO2012/127141. Les panneaux isolants secondaires 7 sont alors réalisés sous forme de caisson comportant une plaque de fond, une plaque de couvercle et des voiles porteurs s'étendant, dans la direction d'épaisseur de la paroi 1 de cuve, entre le plaque de fond et la plaque de couvercle et délimitant une pluralité de compartiments remplis d'une garniture isolante, telle que de la perlite, de la laine de verre ou de roche.

En revenant à la figure 1, on observe que la membrane étanche secondaire 4 comporte une nappe continue de virures 21, métalliques, à bord relevés. Les virures 21 sont soudées par leurs bords relevés 32 sur des supports de soudure parallèles qui sont fixés dans les rainures 20 ménagées sur les plaques de couvercle 10 des panneaux isolants secondaires 7. Les virures 21 sont, par exemple, réalisées en Invar ^{®} : c'est-à-dire un alliage de fer et de nickel dont le coefficient de dilatation est typiquement compris entre 1,2.10⁻⁶ et 2.10⁻⁶ K⁻¹. Il est aussi possible d'utiliser des alliages de fer et de manganèse dont le coefficient de dilatation est typiquement de l'ordre de 7.10⁻⁶ K⁻¹.

La barrière thermiquement isolante primaire 5 comporte une pluralité de panneaux isolants primaires 22 qui sont ancrés sur la paroi porteuse 3 au moyen des dispositifs de retenue 98 précités. Les panneaux isolants primaires 22 présentent une forme générale parallélépipédique. En outre, ils présentent des dimensions identiques à celles des panneaux isolants primaires 22 à l'exception de leur épaisseur selon la direction d'épaisseur de la paroi 1 de cuve qui est susceptible d'être différente, et notamment plus faible. Chacun des panneaux isolants primaires 22 est positionné au droit de l'un des panneaux isolants secondaires 7, dans l'alignement de celui-ci selon la direction d'épaisseur de la paroi 1 de cuve.

La figure 3 représente la structure d'un panneau isolant primaire 22 selon un mode de réalisation. Le panneau isolant primaire 22 présente une structure multicouche similaire à celle du panneau isolant secondaire 7 de la figure 2. Aussi, le panneau isolant primaire 22 comporte successivement une plaque de fond 23, une première couche de mousse polymère isolante 24, une plaque intermédiaire 25, une deuxième couche de mousse polymère isolante 26 et une plaque de couvercle 27. La mousse polymère isolante peut notamment être une mousse à base de polyuréthanne, optionnellement renforcée par des fibres.

Le panneau isolant primaire 22 comporte des évidements 28 au niveau de ses zone de coin de manière à ce que la plaque de fond 23 déborde par rapport à la première couche de mousse polymère isolante 24, à la plaque intermédiaire 25, à la deuxième couche de mousse polymère isolante 26 et à la plaque de couvercle 27. Ainsi, la plaque de fond 23 forme au niveau des zones de coin du panneau isolant primaire 22 une zone d'appui 29 destinée à coopérer avec une platine d'appui primaire 30 du dispositif de retenue 98. De façon non représentée, une cale peut être ajoutée sur la plaque de fond 23, ladite cale ayant une forme analogue à celle de la zone d'appui 29 et étant destinée à coopérer avec la platine d'appui primaire 30 du dispositif de retenue 98.

La plaque de fond 23 comporte des rainures 31 destinées à recevoir les bords relevés 32 des virures 21 de la membrane étanche secondaire 4. La plaque de couvercle 27 peu également comporter des moyens d'ancrage, non représentés sur les figures 1 et 3, pour ancrer la membrane étanche primaire 6.

La structure du panneau isolant primaire 22 est décrite ci-dessus à titre d'exemple. Aussi, dans un autre mode de réalisation, les panneaux isolants primaires 22 sont susceptibles de présenter une autre structure générale, par exemple celle décrite dans le document WO2012/127141.

Dans un autre mode de réalisation, la barrière thermiquement isolante primaire 5 comporte des panneaux isolants primaires 22 ayant au moins deux types de structure différents, par exemple les deux structures précitées, en fonction de leur zone d'implantation dans la cuve.

La figure 1 montre aussi que la membrane étanche primaire 6 comporte une nappe continue de tôles rectangulaires 33 qui présentent deux séries d'ondulations mutuellement perpendiculaires. La première série d'ondulations 55 s'étend perpendiculairement aux rangées de panneaux isolants A, B, C et donc perpendiculairement aux bords relevés 32 des virures 21 et présente un espacement régulier 57. La deuxième série d'ondulations 56 s'étend parallèlement aux rangées de panneaux isolants A, B, C et donc parallèlement aux bords relevés 32 des virures 21 et présente un espacement régulier 58. De préférence, la première série d'ondulations 55 est plus haute que la deuxième série d'ondulations 56.

Les tôles rectangulaires 33 sont soudées ensemble en formant des petites zones de recouvrement 59 le longs de leurs bords, selon la technique connue.

Une tôle rectangulaire 33 présente de préférence des dimensions de largeur et de longueur qui valent des multiples entiers de l'espacement des ondulations correspondantes et aussi des multiples entiers des dimensions des panneaux isolants primaires 22. La figure 1 montre une tôle rectangulaire 33 qui mesure 4 fois l'espacement 57 par 12 fois l'espacement 58. De préférence les espacements 57 et 58 sont égaux. Ainsi, l'orientation des ondulations 55 et 56 dans la cuve peut être facilement adaptée aux exigences de l'application sans entrainer de modifications importantes quant à la réalisation des barrières d'isolation.

Par exemple, dans une variante de réalisation, la membrane étanche primaire 6 est tournée de 90° de sorte que la première série d'ondulations 55 s'étend parallèlement aux rangées de panneaux isolants A, B, C et donc parallèlement aux bords relevés 32 des virures 21.

Les panneaux isolants primaires 22 et les panneaux isolants secondaires 7 présentent la même dimension dans la direction de largeur des rangées A, B, C. Cette dimension sera appelée longueur des panneaux isolants par convention. Cette largeur de rangée est un multiple entier de l'espacement des ondulations dans la même direction, ici l'espacement 58, et un multiple entier de la largeur des virures 21, pour faciliter la fabrication de la paroi de cuve de manière modulaire en formant des motifs répétés un grand nombre de fois sur sensiblement toute la paroi porteuse 3.

De préférence, la largeur d'une virure 21 est un multiple entier de l'espacement des ondulations dans la même direction, par exemple le double.

Dans la direction de longueur des rangées A, B, C, un panneau isolant primaire 22 peut présenter la même dimension qu'un panneau isolant secondaire 7 ou un multiple entier de cette dimension. Cette dimension est un multiple entier de l'espacement des ondulations dans la même direction, ici l'espacement 57, pour faciliter la fabrication de la paroi de cuve de manière modulaire en formant des motifs répétés un grand nombre de fois sur toute la paroi porteuse 3.

De préférence, les panneaux isolants primaires 22 et les panneaux isolants secondaires 7 sont de forme carrée. Ainsi, il est plus facile d'adapter l'orientation relative des virures et des ondulations dans la cuve sans nécessiter de modifications importantes dans la conception des panneaux isolants.

### Exemple dimensionnel préféré

Espacement des ondulations 57, 58 : PO
Largeur du panneau isolant primaire 22 et du panneau isolant secondaire 7 : 4PO
Longueur du panneau isolant primaire 22 et du panneau isolant secondaire 7 : 4PO (forme carrée)
Largeur d'une virure 21 : 2PO
Longueur d'une tôle 33 : 12PO (Fig. 1) ou 8PO (non représenté)
Largeur d'une tôle 33 : 4PO
PO = 300 mm.

Avec ces dimensions, un bon compromis est obtenu entre la facilité de manutention des pièces constitutives de la paroi de cuve et le nombre de pièces devant être assemblées. Cet arrangement simplifie aussi le raccordement des ondulations entre deux parois d'une cuve.

### Exemple dimensionnel 2

Espacement des ondulations 58 : PO
Espacement des ondulations 57 : GO
Largeur du panneau isolant primaire 22 et du panneau isolant secondaire 7 : 3GO
Longueur du panneau isolant primaire 22 et du panneau isolant secondaire 7 : 4PO (forme rectangulaire)
Largeur d'une virure 21 : 2PO
Longueur d'une tôle 33 : 12PO
Largeur d'une tôle 33 : 3GO
PO = 300 mm
GO = 340 mm

### Exemple 3

Les ondulations 55 ne sont pas équidistantes, mais disposées selon un motif répété de quatre ondulations 55, dont les espacements successifs sont :
340 ; 340 ; 340 ; 180mm

De préférence, l'intervalle de 180 mm est divisé en deux portions de 90mm situées sur deux bords opposés de la tôle rectangulaire 33.

La dimension du motif répété est donc 1200mm. Pour le reste, les dimensions du premier exemple sont conservées.

### Exemple 4

Les ondulations 55 ne sont pas équidistantes, mais disposées selon un motif répété de quatre ondulations 55, dont les espacements successifs sont :
300 ; 400 ; 300 ; 200mm

De préférence, l'intervalle de 200 mm est divisé en deux portions de 100mm situées sur deux bords opposés de la tôle rectangulaire 33.

La dimension du motif répété est donc 1200mm. Pour le reste, les dimensions du premier exemple sont conservées.

Comme représenté sur la figure 1, les dispositifs de retenue 98 sont positionnés au niveau des quatre coins des panneaux isolants primaires 22 et secondaires 7. Ainsi, chaque empilement d'un panneau isolant secondaire 7 et d'un panneau isolant primaire 22 est ancré à la paroi porteuse 3 au moyen de quatre dispositifs de retenue 98. Ainsi le dispositif de retenue 98 comporte ici un organe de retenue primaire superposé à un organe de retenue secondaire. En outre, chaque dispositif de retenue 98 coopère avec les coins de quatre panneaux isolants secondaires 7 adjacents et avec les coins de quatre panneaux isolants primaires 22 adjacents.

Les figures 3 et 4 illustrent plus précisément la structure d'un dispositif de retenue 98 selon un mode de réalisation.

Le dispositif de retenue 98 comporte une douille 34 dont la base est soudée à la paroi porteuse 3 en une position qui correspond à un dégagement au niveau des zones de coin de quatre panneaux isolants secondaires 7 adjacents. La douille 34 loge un écrou 35, représenté sur la figure 4, dans lequel vient se visser l'extrémité inférieure d'une tige 15. La tige 15 passe entre les panneaux isolants secondaires 7 adjacents.

La tige 15 passe au travers d'un alésage ménagé dans un bouchon isolant 36 destiné à assurer une continuité de l'isolation thermique secondaire au niveau du dispositif de retenue 98. Le bouchon isolant 36 présente, selon un plan orthogonal à la direction d'épaisseur de la paroi 1 de cuve, une section en forme de croix qui est définie par quatre branches. Chacune des quatre branches est insérée dans un interstice ménagé entre deux des quatre panneaux isolants secondaires 7 adjacents.

Le dispositif de retenue 98 comporte en outre une platine d'appui secondaire 17 qui est en appui en direction de la paroi porteuse 3 contre la zone d'appui 16 ménagée dans chacun des quatre panneaux isolants secondaires 7 adjacents afin de les retenir contre la paroi porteuse 3. Dans le mode de réalisation représenté, la platine d'appui secondaire 17 est logé dans le deuxième évidement 54 ménagé dans la deuxième couche de mousse polymère isolante 12 de chacun des panneaux isolants secondaires 7 et est en appui contre une zone de la plaque intermédiaire 9 qui forme la zone d'appui 16.

Un écrou 37 coopère avec un filetage ménagé au niveau de l'extrémité supérieure de la tige 15 de manière à assurer une retenue de la platine d'appui secondaire 17 sur la tige 15.

Dans le mode de réalisation représenté, le dispositif de retenue 98 comporte en outre une ou plusieurs rondelles élastiques 38, de type Belleville. Les rondelles élastiques 38 sont enfilées sur la tige 15 entre l'écrou 37 et la platine d'appui secondaire 17, ce qui permet d'assurer un ancrage élastique des panneaux isolants secondaires 7 sur la paroi porteuse 3. En outre, de manière avantageuse, un organe de verrouillage 39 est soudé localement sur l'extrémité supérieure de la tige 15, de manière à fixer en position l'écrou 37 sur la tige 15.

Le dispositif de retenue 98 comporte en outre une plaque de répartition des efforts 19, une platine supérieure 40 et une entretoise 41 qui sont fixées à la platine d'appui secondaire 17.

La plaque de répartition des efforts 19 est logée dans chacun des lamages 18 ménagés dans les plaques de couvercle 10 des quatre panneaux isolants secondaires 7 adjacents. La plaque de répartition des efforts 19 est donc positionnée entre les plaques de couvercle 10 de chacun des quatre panneaux isolants secondaire et la membrane étanche secondaire 4. La plaque de répartition des efforts 19 vise à atténuer les phénomènes de dénivelés entre les coins des panneaux isolants secondaires 7 adjacents. Aussi, la plaque de répartition des efforts 19 permet de répartir les contraintes susceptibles de s'exercer sur la membrane étanche secondaire 4 et les panneaux isolants primaires 22 au droit des zones de coin des panneaux isolants secondaires 7. Dès lors, la plaque de répartition des efforts 19 permet de limiter les phénomènes de poinçonnement des plaques de fond 23 des panneaux isolants primaires 22 et de poinçonnement et de tassement des couches de mousse polymère isolante 24, 26 des panneaux isolants primaires 22 au droit des zones de coin des panneaux isolants secondaires 7.

La plaque de répartition des efforts 19 est avantageusement réalisée dans un métal choisi parmi l'acier inoxydable, les alliages de fer et de nickel, tel que l'invar, dont le coefficient de dilatation est typiquement compris entre 1,2.10⁻⁶ et 2.10⁻⁶ K⁻¹ et les alliages de fer et de manganèse dont le coefficient de dilatation est inférieur à 2.10⁻⁵ K⁻¹, typiquement de l'ordre de 7.10⁻⁶ K⁻¹. La plaque de répartition des efforts 19 présente une épaisseur comprise entre 1 et 7 mm, de préférence comprise entre 2 et 4 mm, par exemple de l'ordre de 3 mm La plaque de répartition des efforts 19 présente avantageusement une forme carrée dont la dimension d'un côté est comprise entre 100 et 250 mm, par exemple de l'ordre de 150 mm.

La platine supérieure 40 est disposée en-dessous de la plaque de répartition des efforts 19 et présente des dimensions inférieures à celle de la plaque de répartition des efforts 19 de sorte que la plaque de répartition des efforts 19 recouvre intégralement la platine supérieure 40. La platine supérieure 40 est logée dans les évidements 15 ménagés dans les zones de coin des panneaux isolants secondaires 7, au droit des zones d'appui 16, c'est-à-dire dans le mode de réalisation représenté sur la figure 4, dans les évidements 54 ménagés dans la seconde couche de mousse polymère isolante 12 des panneaux isolants secondaires 7.

La platine supérieure 40 présente un alésage fileté 42 dans lequel est montée une embase filetée d'un goujon 43 destiné à l'ancrage des panneaux isolants primaires 22. Afin de permettre la fixation du goujon 43 à la platine supérieure 40, la plaque de répartition des efforts 19 comporte également un alésage, ménagé en regard de l'alésage fileté de la platine supérieure 40, et permettant ainsi au goujon 43 de passer au travers de la plaque de répartition des efforts 19.

La platine supérieure 40 présente une forme générale de parallélépipède rectangle comprenant deux grandes faces opposés qui sont parallèle à la paroi porteuse 3 et quatre faces qui relient les deux grandes faces et s'étendent parallèlement à la direction d'épaisseur de la paroi 1 de cuve. Dans le mode de réalisation illustré sur les figures 3 à 4, les quatre faces qui s'étendent parallèlement à la direction d'épaisseur de la paroi 1 de cuve sont reliées par des congés 44. Ceci permet d'éviter la présence d'angle vif et contribue à limiter encore davantage les phénomènes de poinçonnement des plaques de fond 23 des panneaux isolants primaires 22 en limitant les concentrations de contraintes.

Dans un mode de réalisation non illustré, la platine supérieure 40 et la plaque de répartition des efforts 19 peuvent être formées en une seule pièce monobloc.

L'entretoise 41 est disposée entre la platine d'appui secondaire 17 et la platine supérieure et sert ainsi à maintenir un écartement entre la platine d'appui secondaire 17 et la platine supérieure 40. Dans le mode de réalisation illustré sur les figures 3 à 4, l'entretoise 41 présente des chanfreins 45 afin de rentrer dans l'encombrement, vue selon la direction d'épaisseur de la paroi 1 de cuve, de la platine supérieure 40. En d'autres termes, la platine supérieure 40 recouvre intégralement l'entretoise 41.

L'entretoise 41 est avantageusement en bois ce qui permet de limiter le pont thermique vers la paroi porteuse 3 au niveau du dispositif de retenue 98. L'entretoise 41 présente une forme de U inversé de manière à définir entre les deux branches du U un logement central 46. Le logement central 46 reçoit l'extrémité supérieure de la tige 15, l'organe de verrouillage 39, l'écrou 37 et les rondelles élastiques 38. L'entretoise 41 est également logée dans l'évidement 15 ménagé, au droit de la surface d'appui 16.

L'organe de verrouillage 39 présente une forme carré ou rectangulaire dont la diagonale présente une dimension supérieure à la dimension du logement central 46 entre les deux branches du U, ce qui permet de bloquer en rotation la tige 15 par rapport à l'entretoise 39 et évite ainsi à la tige 15 de se désengager de l'écrou 35.

Afin de fixer la plaque de répartition des efforts 19, la platine supérieure 40, l'entretoise 41 et la platine d'appui secondaire 17 les uns aux autres, les éléments précités sont chacun pourvus de deux alésages au travers de chacun desquels passe une vis 47, 48. Les alésages ménagés dans la platine d'appui secondaire 17 présentent chacun un filetage coopérant avec l'une des vis 47, 48 de manière à assurer la fixation des éléments précités les uns aux autres.

Par ailleurs, le goujon 43 traverse un perçage ménagé au travers d'une virure 21 de la membrane étanche secondaire 4. Le goujon 43 présente une collerette 49 qui est soudée à sa périphérie, autour du perçage, pour assurer l'étanchéité de la membrane étanche secondaire 4. La membrane étanche secondaire est donc prise en sandwich entre la collerette 49 du goujon 43 et la plaque de répartition des efforts 19.

Le dispositif de retenue 98 comporte également une platine d'appui primaire 30 qui est en appui en direction de la paroi porteuse 3 sur une zone d'appui 29 ménagée dans chacun des quatre panneaux isolants primaires 22 adjacents de manière à les retenir contre la paroi porteuse 3. Dans le mode de réalisation représenté, chaque zone d'appui 29 est formée par une partie débordante de la plaque de fond 23 de l'un des panneaux isolants primaires 22. La platine d'appui primaire 30 est logée dans les évidements 28 ménagés dans les zones de coin des panneaux isolants primaires 22, au droit des zones d'appui 29.

Un écrou 50 coopère avec un filetage ménagé au niveau de l'extrémité supérieure du goujon 43 de manière à assurer la fixation de la platine d'appui primaire 30 sur le goujon 43. Dans le mode de réalisation représenté, le dispositif de retenue 98 comporte en outre une ou plusieurs rondelles élastiques 51, de type Belleville, qui sont enfilées sur le goujon 43 entre l'écrou 50 et la platine d'appui primaire 30, ce qui permet d'assurer un ancrage élastique des panneaux isolants primaires 22 sur la paroi porteuse 3.

Par ailleurs, un bouchon isolant 52, illustré sur la figure 4, est inséré au-dessus du dispositif de retenue 98 dans les évidements 28 ménagés au niveau des zones de coin de quatre panneaux isolants primaires 22 adjacents de manière à assurer une continuité de la barrière thermiquement isolante primaire 5 au niveau du dispositif de retenue 98. En outre, une plaque de fermeture 53, en bois, illustrée sur la figure 4 permet d'assurer une planéité de la surface de support de la membrane étanche primaire 6. La plaque de fermeture 53 est reçue dans des lamages ménagés au niveau des zones de coin des panneaux isolants primaires 22.

La fixation de la membrane étanche primaire 6 sur les panneaux isolants primaires 22 va maintenant être décrite, selon plusieurs exemples, en référence aux figures 6 à 14.

Dans le mode de réalisation de la figure 6, des bandes d'ancrage 60 métalliques sont fixées sur les plaques de couvercle 27 des panneaux isolants primaires 22 aux emplacements des contours des tôles rectangulaires 33. Les bords des tôles rectangulaires 33 peuvent ainsi être fixés par soudage le long des bandes d'ancrage 60. La bande d'ancrage 60 est fixée dans un lamage sur la plaque de couvercle 27 par tout moyen adapté, par exemple vis ou rivets.

Les figures 6 et 7 montrent aussi des platines métalliques 61 qui peuvent être fixées sur les plaques de couvercle 27 des panneaux isolants primaires 22 à d'autres emplacements, par exemple le long des bords des panneaux isolants primaires 22 qui sont distants des contours des tôles rectangulaires 33, pour fournir des points de fixation additionnels. Une platine métallique 61 est fixée dans un lamage sur la plaque de couvercle 27 par tout moyen adapté, par exemple vis ou rivets.

Comme mieux visible sur la figure 7, qui est une coupe au niveau d'une interface 62 entre deux panneaux isolants primaires 22, des zones planes d'une tôle rectangulaire 33 peuvent être soudées par transparence sur les platines métalliques 61.

Les figures 8 et 9 montrent un autre mode de réalisation des panneaux isolants primaires 22, dont les bords présentent des lamages 63 pour recevoir des plaques de pontage 64, par exemple en contreplaqué. Les plaques de pontage 64 sont fixées aux plaques de couvercle 27 de deux panneaux isolants primaires 22 pour éviter un écartement des deux panneaux isolants primaires 22 au niveau de l'interface 62 et ainsi améliorer l'uniformité de la surface de support où repose la membrane étanche primaire 6.

Sur les figures 6 et 8, les plaques de couvercle 27 et les couches de mousse polymère isolante 26 sont munies de fentes de relaxation 65 qui segmentent les plaques de couvercle 27 et les couches de mousse polymère isolante 26 en plusieurs parties et évitent ainsi une fissuration lors de la mise en froid.

La figure 10 montre un autre mode de réalisation des panneaux isolants primaires 22, dans lequel les fentes de relaxation 65 sont limitées à une zone voisine des bandes d'ancrage 60, comme décrit dans la publication FR-A-3001945.

Des bandes de protection thermique 66, par exemple en matière composite, sont disposées dans l'alignement des bandes d'ancrage 60, au droit de certaines parties des contours des tôles rectangulaires 33, pour éviter de détériorer la plaque de couvercle 27 lors de la réalisation des soudures.

La paroi de cuve 101 représentée sur la figure 12 illustre un mode de réalisation dans lequel une rangée de panneaux isolants primaires 22 est superposée, non pas à une seule rangée de panneaux isolants secondaires 7, mais à cheval sur deux rangées de panneaux isolants secondaires 7. Les éléments identiques ou analogues aux éléments des figures 1 à 10 portent le même chiffre de référence que ceux-ci et ne seront décrits que dans la mesure où ils en diffèrent.

Essentiellement deux modifications sont intervenues sur la figure 12.

D'une part, les organes de retenue primaires 97 ont été séparés et décalés des organes de retenue secondaires. L'organe de retenue secondaire, non représenté, peut être fait de diverses manières, par exemple comme le dispositif de retenue 98 dont on aura supprimé tous les éléments agencés au-dessus de la plaque de répartition 19. Dans ce cas, la plaque de répartition des efforts 19 et le lamage 18 destiné à la recevoir peuvent aussi être supprimés. Les organes de retenue secondaire, non représentés, peuvent être en nombres divers allant par exemple de 2 à 5 par panneau isolant secondaire 7 et placés par exemple aux coins des panneaux secondaires et/ou dans l'interstice entre deux panneaux secondaires soit selon la première direction soit selon la deuxième direction. D'autres modes de réalisation de l'organe de retenue secondaire sont décrits dans WO-A-2013093262.

L'organe de retenue primaire 97 peut être fait de diverses manières, par exemple comme illustré sur la vue agrandie de la figure 13 ou comme décrit dans la publication FR-A-2887010.

Sur la figure 13, l'organe de retenue primaire 97 comporte une platine 119, par exemple ayant un contour carré ou circulaire, qui est fixée dans un lamage ménagé dans la surface de la plaque de couvercle 10 tournée vers la couche de mousse polymère isolante 11, par exemple par collage. La platine 119 présente un trou taraudé débouchant à la surface supérieure de la plaque de couvercle 10 dans lequel peut être vissé un goujon 143 identique au goujon 43 décrit plus haut.

D'autre part, tout l'étage primaire de la paroi de cuve, à savoir la barrière thermiquement isolante primaire 5 et la membrane étanche primaire 6 qu'elle porte, a été décalé dans les deux directions du plan de la moitié de la longueur d'un panneau isolant secondaire 7. Ainsi, au lieu d'être à l'aplomb d'un organe de retenue secondaire, l'organe de retenue primaire 97 est au centre de la plaque de couvercle d'un panneau isolant secondaire 7.

Malgré ce décalage, un organe de retenue secondaire coopère encore avec les coins de quatre panneaux isolants secondaires 7 adjacents et un organe de retenue primaire 97 coopère encore avec les coins de quatre panneaux isolants primaires 22 adjacents. L'amplitude du décalage pourrait être différente et l'organe de retenue primaire 97 pourrait être ailleurs sur la plaque de couvercle d'un panneau isolant secondaire 7, mais de préférence à distance des bords relevés 32 pour ne pas interférer avec ceux-ci. L'amplitude du décalage peut être différente dans les deux directions du plan.

La paroi de cuve 201 esquissée sur la figure 14 illustre un mode de réalisation dans lequel une rangée de panneaux isolants primaires 22 est superposée à une rangée de panneaux isolants secondaires 7, mais décalée dans la première direction d'une fraction de la longueur d'un panneau isolant, ici de la moitié de cette longueur. Ainsi, un panneau isolant primaire 22 de la rangée primaire est à cheval sur deux panneaux isolants secondaires 7 de la rangée secondaire sous-jacente. Les éléments identiques ou analogues aux éléments des figures 1 à 13 portent le même chiffre de référence que ceux-ci et ne seront décrits que dans la mesure où ils en diffèrent.

Dans le mode de réalisation esquissé sur la figure 14, les panneaux isolants primaires 22 sont retenus sur la membrane étanche secondaire, non représentée, par des organes de retenue agencés au milieu des côtés des panneaux isolants primaires 22. Ainsi, l'organe de retenue primaire 97 agencé au centre de la plaque de couvercle du panneau isolant secondaire 7 coopère avec deux panneaux isolants primaires 22 de la rangée primaire et se trouve à la mi-largeur de la rangée primaire. Par ailleurs, au niveau des coins des panneaux isolants secondaires 7 se trouvent des organes de retenue secondaires 92, comme dans les modes de réalisation précédents. L'organe de retenue secondaire 92 porte un organe de retenue primaire 91. L'organe de retenue secondaire 92 et l'organe de retenue primaire 91 qu'il porte peuvent être réalisés similairement au dispositif de retenue 98 ou différemment. A la différence de la figure 1, l'organe de retenue primaire 91 coopère ici avec seulement deux panneaux isolants primaires 22, au niveau du milieu d'un côté de ces panneaux isolants primaires 22.

Pour faciliter l'accès à l'organe de retenue primaire 91, la forme des panneaux isolants primaires 22 peut être configurée pour ménager une cheminée d'accès 93. Dans ce cas, la cheminée 93 est obturée après mise en place de l'organe de retenue primaire 91, par exemple avec un bouchon de mousse de polyuréthane recouvert d'une plaquette rigide, par exemple en contreplaqué (non représenté).

On a décrit ci-dessus une membrane étanche primaire dans laquelle les ondulations sont continues au niveau des intersections entre les deux séries d'ondulations. La membrane étanche primaire peut aussi présenter deux séries d'ondulations mutuellement perpendiculaires avec des discontinuités de certaines ondulations au niveau des intersections entre les deux séries. Dans ce cas les interruptions sont réparties alternativement dans la première série d'ondulations et la deuxième série d'ondulations et, au sein d'une série d'ondulations, les interruptions d'une ondulation sont décalées par rapport aux interruptions d'une ondulation parallèle adjacente. Ce décalage peut être égal à l'espacement entre deux ondulations parallèles.

En référence à la figure 11, une vue écorchée d'un navire méthanier 70 montre une cuve étanche et isolée 71 de forme générale prismatique montée dans la double coque 72 du navire. La paroi de la cuve 71 comporte une barrière étanche primaire destinée à être en contact avec le GNL contenu dans la cuve, une barrière étanche secondaire agencée entre la barrière étanche primaire et la double coque 72 du navire, et deux barrières isolante agencées respectivement entre la barrière étanche primaire et la barrière étanche secondaire et entre la barrière étanche secondaire et la double coque 72.

De manière connue en soi, des canalisations de chargement/déchargement 73 disposées sur le pont supérieur du navire peuvent être raccordées, au moyen de connecteurs appropriées, à un terminal maritime ou portuaire pour transférer une cargaison de GNL depuis ou vers la cuve 71.

La figure 11 représente un exemple de terminal maritime comportant un poste de chargement et de déchargement 75, une conduite sous-marine 76 et une installation à terre 77. Le poste de chargement et de déchargement 75 est une installation fixe off-shore comportant un bras mobile 74 et une tour 78 qui supporte le bras mobile 74. Le bras mobile 74 porte un faisceau de tuyaux flexibles isolés 79 pouvant se connecter aux canalisations de chargement/déchargement 73. Le bras mobile 74 orientable s'adapte à tous les gabarits de méthaniers. Une conduite de liaison non représentée s'étend à l'intérieur de la tour 78. Le poste de chargement et de déchargement 75 permet le chargement et le déchargement du méthanier 70 depuis ou vers l'installation à terre 77. Celle-ci comporte des cuves de stockage de gaz liquéfié 80 et des conduites de liaison 81 reliées par la conduite sous-marine 76 au poste de chargement ou de déchargement 75. La conduite sous-marine 76 permet le transfert du gaz liquéfié entre le poste de chargement ou de déchargement 75 et l'installation à terre 77 sur une grande distance, par exemple 5 km, ce qui permet de garder le navire méthanier 70 à grande distance de la côte pendant les opérations de chargement et de déchargement.

Pour engendrer la pression nécessaire au transfert du gaz liquéfié, on met en oeuvre des pompes embarquées dans le navire 70 et/ou des pompes équipant l'installation à terre 77 et/ou des pompes équipant le poste de chargement et de déchargement 75.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention, défini par les revendications.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Cuve étanche et thermiquement isolante intégrée dans une structure porteuse, la cuve comportant une paroi de cuve (1, 101, 201) fixée sur une paroi porteuse (3) de la structure porteuse,
la paroi de cuve comportant une membrane étanche primaire (6) destinée à être en contact avec un produit contenu dans la cuve, une membrane étanche secondaire (4) agencée entre la membrane étanche primaire et la paroi porteuse, une barrière isolante primaire (5) agencée entre la membrane étanche primaire et la membrane étanche secondaire et une barrière isolante secondaire (2) agencée entre la membrane étanche secondaire et la paroi porteuse,
dans laquelle la barrière isolante secondaire comporte une pluralité de rangées secondaires (A, B, C) parallèles à une première direction, une rangée secondaire comportant une pluralité de panneaux isolants secondaires (7) parallélépipédiques juxtaposés, les rangées secondaires étant juxtaposées dans une deuxième direction perpendiculaire à la première direction selon un motif répété,
dans laquelle la membrane étanche secondaire comporte une pluralité de virures (21) en alliage à faible coefficient de dilatation parallèles à la première direction, une virure comportant une portion centrale plane reposant sur une surface supérieure des panneaux isolants secondaires et deux bords relevés faisant saillie vers l'intérieur de la cuve par rapport à la portion centrale, les virures étant juxtaposées dans la deuxième direction selon un motif répété et soudées ensemble de manière étanche au niveau des bords relevés, des ailes d'ancrage ancrées aux panneaux isolants secondaires et parallèles à la première direction étant agencées entre les virures juxtaposées pour retenir la membrane étanche secondaire sur la barrière isolante secondaire,
dans laquelle la dimension du motif répété des rangées secondaires (A, B, C) est un multiple entier de la dimension d'une virure (21) dans la deuxième direction,
dans laquelle la paroi porteuse porte des organes de retenue secondaires (98, 92) disposés au niveau des interfaces entre les rangées secondaires et coopérant avec les panneaux isolants secondaires (7) pour retenir les panneaux isolants secondaires sur la paroi porteuse,
dans laquelle la barrière isolante primaire (5) comporte une pluralité de rangées primaires parallèles à la première direction, une rangée primaire comportant une pluralité de panneaux isolants primaires (22) parallélépipédiques juxtaposés, les rangées primaires étant juxtaposées dans la deuxième direction selon un motif répété, la dimension du motif répété des rangées primaires étant égale à la dimension du motif répété des rangées secondaires (A, B, C) dans la deuxième direction,
dans laquelle des organes de retenue primaires (98, 91, 97) sont disposés au niveau des interfaces entre les rangées primaires et coopèrent avec les panneaux isolants primaires pour retenir les panneaux isolants primaires sur la membrane étanche secondaire,
dans laquelle la ou chaque rangée primaire est superposée à cheval sur deux rangées secondaires (A, B, C) et dans laquelle les organes de retenue primaires (97) sont portés par les panneaux isolants secondaires (7)
dans laquelle la membrane étanche primaire présente des premières ondulations (56) parallèles à la première direction et disposées selon un motif répété dans la deuxième direction et des portions planes situées entre les premières ondulations et reposant sur une surface supérieure des panneaux isolants primaires,
dans laquelle la dimension du motif répété des rangées primaires est un multiple entier de la dimension du motif répété des premières ondulations,
la membrane étanche primaire comportant une pluralité de rangées de tôles parallèles à la première direction, une rangée de tôles comportant une pluralité de tôles rectangulaires (33) soudées ensemble de manière étanche par des zones de bord (59), les rangées de tôles étant juxtaposées dans la deuxième direction et soudées ensemble de manière étanche, la dimension d'une rangée de tôles dans la deuxième direction étant égale à un multiple entier de la dimension du motif répété des rangées primaires,
**caractérisée par le fait que** les rangées de tôles sont décalées dans la deuxième direction par rapport aux rangées primaires de sorte que les jonctions soudées entre les rangées de tôles soient situées à distance des interfaces entre les rangées primaires, et qu'un organe de retenue primaire comporte une platine fixée à une plaque de couvercle du panneau isolant secondaire sous la membrane étanche secondaire et une tige attachée à ladite platine et traversant de manière étanche la membrane étanche secondaire en direction de la barrière isolante primaire (5).

2. Cuve selon la revendication 1, dans laquelle les rangées primaires sont décalée dans la deuxième direction d'une moitié de la dimension du motif répété des rangées secondaires par rapport aux rangées secondaires (A, B, C).

3. Cuve selon la revendication 1 ou 2, dans laquelle les interfaces entre les panneaux isolants primaires au sein de la ou chaque rangée primaire sont décalés dans la première direction par rapport aux interfaces entre les panneaux isolants secondaires au sein des deux rangées secondaires sur lesquelles la rangée primaire est superposée, et dans laquelle les organes de retenue primaires (97) sont portés par les panneaux isolants secondaires (7) à distance des bords des panneaux isolants secondaires.

4. Cuve selon l'une quelconque des revendications 1 à 3, dans laquelle les premières ondulations (56) sont espacées d'un premier espacement régulier (58) dans la deuxième direction.

5. Cuve selon la revendication 4, dans laquelle la dimension d'une virure (21) dans la deuxième direction est un multiple entier dudit premier espacement régulier (58).

6. Cuve selon l'une quelconque des revendications 1 à 5, dans laquelle une rangée primaire comporte une pluralité de panneaux isolants primaires (22) parallélépipédiques juxtaposés selon un motif répété et une rangée de tôles de la membrane étanche primaire comporte une pluralité de tôles rectangulaires (33) juxtaposés selon un motif répété, la dimension du motif répété des tôles rectangulaires étant égale à un multiple entier de la dimension du motif répété des panneaux isolants primaires dans la première direction.

7. Cuve selon la revendication 6, dans laquelle les bords des tôles rectangulaires (33) sont décalés dans la première direction par rapport aux bords des panneaux isolants primaires (22) parallèles à la deuxième direction, de sorte que les jonctions soudées entre les tôles rectangulaires soient situées à distance des bords des panneaux isolants primaires parallèles à la deuxième direction.

8. Cuve selon l'une quelconque des revendications 1 à 7, dans laquelle les panneaux isolants primaires (22) et/ou les panneaux isolants secondaires (7) présentent une forme carrée.

9. Cuve selon l'une quelconque des revendications 1 à 8, dans laquelle la membrane étanche primaire (6) présente aussi des deuxièmes ondulations (55) parallèles à la deuxième direction et disposées selon un motif répété dans la première direction, les portions planes étant situées entre les premières ondulations et entre les deuxièmes ondulations.

10. Cuve selon la revendication 9, dans laquelle les deuxièmes ondulations (55) parallèles à la deuxième direction sont espacées d'un deuxième espacement régulier (57) dans la première direction.

11. Cuve selon les revendications 4 et 10 prises en combinaison, dans laquelle le premier espacement régulier (58) est égal au deuxième espacement régulier (57).

12. Cuve selon l'une quelconque des revendications 9 à 11, dans laquelle les premières et deuxièmes ondulations (55, 56) sont continues au niveau des intersections entre premières et deuxièmes ondulations.

13. Cuve selon la revendication 9 à 11, dans laquelle les premières et deuxièmes ondulations sont discontinues au niveau des intersections entre premières et deuxièmes ondulations.

14. Cuve selon l'une quelconque des revendications 9 à 11, dans laquelle une tôle rectangulaire (33) de la membrane étanche primaire présente une dimension dans la première direction sensiblement égale à un multiple entier de la dimension du motif répété des deuxièmes ondulations.

15. Cuve selon l'une quelconque des revendications 1 à 14, dans laquelle un panneau isolant primaire (22) comporte une plaque de fond (23) reposant contre la membrane étanche secondaire (4), une plaque intermédiaire (25) disposée entre la plaque de fond et une plaque de couvercle (27), une première couche de mousse polymère isolante (24) prise en sandwich entre la plaque de fond et la plaque intermédiaire et une deuxième couche de mousse polymère isolante (26) prise en sandwich entre la plaque intermédiaire et la plaque de couvercle (27).

16. Cuve selon l'une quelconque des revendications 1 à 15, dans laquelle la membrane étanche primaire (5) est retenue sur la barrière isolante primaire par des moyens d'ancrage, les moyens d'ancrage comportant des bandes d'ancrage métalliques (60) fixées sur les panneaux isolants primaires à des emplacements correspondant à des contours des tôles rectangulaires (33) et sur lesquelles des zones de bord (59) des tôles rectangulaires peuvent être soudées.

17. Cuve selon la revendication 16, dans laquelle un panneau isolant primaire comporte des fentes de relaxation (65) creusées dans une direction d'épaisseur du panneau isolant primaire et débouchant sur une plaque de couvercle (27) du panneau isolant primaire et dans laquelle une bande d'ancrage métallique (60) comporte plusieurs segments alignés, fixés sur la plaque de couvercle (27) et séparés par les fentes de relaxation (65).

18. Cuve selon l'une quelconque des revendications 1 à 17, dans laquelle la membrane étanche primaire (5) est retenue sur la barrière isolante primaire par des moyens d'ancrage, les moyens d'ancrage comportant des inserts métalliques (61) fixés sur les panneaux isolants primaires (22) à des emplacements correspondant à zones de bord des panneaux isolants primaires distantes des contours des tôles rectangulaires et sur lesquels des zones centrales des tôles rectangulaires (33) peuvent être soudées.

19. Cuve selon la revendication 18, dans laquelle un panneau isolant primaire comporte des fentes de relaxation (65) creusées dans une direction d'épaisseur du panneau isolant primaire et débouchant sur une plaque de couvercle (27) du panneau isolant primaire et dans laquelle les inserts métalliques (61) sont fixés sur la plaque de couvercle (27) entre les fentes de relaxation (65).

20. Cuve selon l'une quelconque des revendications 1 à 19, dans laquelle la barrière isolante primaire comporte un élément de pontage (64) fixé aux surfaces supérieures d'au moins deux panneaux isolants primaires (22) adjacents pour éviter un écartement des deux panneaux isolants primaires (22).

21. Cuve selon la revendication 20, dans laquelle lesdits panneaux isolants primaires (22) présentent des lamages (63) sur des bords de la surface supérieure pour recevoir ledit élément de pontage (64).

22. Navire (70) pour le transport d'un fluide, le navire comportant une double coque (72) et une cuve (71) selon l'une quelconque des revendications 1 à 21 disposée dans la double coque (72).

23. Système de transfert pour un fluide, le système comportant un navire (70) selon la revendication 22, des canalisations isolées (73, 79, 76, 81) agencées de manière à relier la cuve (71) installée dans la coque du navire à une installation de stockage flottante ou terrestre (77) et une pompe pour entrainer un fluide à travers les canalisations isolées depuis ou vers l'installation de stockage flottante ou terrestre vers ou depuis la cuve du navire.

24. Procédé de chargement ou déchargement d'un navire (70) selon la revendication 22, dans lequel on achemine un fluide à travers des canalisations isolées (73, 79, 76, 81) depuis ou vers une installation de stockage flottante ou terrestre (77) vers ou depuis la cuve (71) du navire.

## Patentansprüche

1. Wärmeisolierendes abgedichtetes Gefäß, das in eine tragende Struktur integriert ist, wobei das Gefäß eine Gefäßwand (1, 101, 201) aufweist, die an einer tragenden Wand (3) der tragenden Struktur befestigt ist,
wobei die Gefäßwand eine primäre dichte Membran (6), die dazu bestimmt ist, mit einem in dem Gefäß enthaltenen Produkt in Kontakt zu sein, eine sekundäre dichte Membran (4), die zwischen der primären dichten Membran und der tragenden Wand angeordnet ist, eine primäre isolierende Barriere (5), die zwischen der primären dichten Membran und der sekundären dichten Membran angeordnet ist, und eine sekundäre isolierende Barriere (2), die zwischen der sekundären dichten Membran und der tragenden Wand angeordnet ist, aufweist,
wobei die sekundäre isolierende Barriere eine Vielzahl von sekundären Reihen (A, B, C) parallel zu einer ersten Richtung aufweist, wobei eine sekundäre Reihe eine Vielzahl von nebeneinander liegenden, quaderförmigen sekundären isolierenden Platten (7) aufweist, wobei die sekundären Reihen in einer zweiten Richtung senkrecht zur ersten Richtung in einem sich wiederholenden Muster nebeneinander liegen,
wobei die sekundäre dichte Membran eine Vielzahl von parallel zu der ersten Richtung angeordneten Planken (21) aus einer Legierung mit niedrigem Ausdehnungskoeffizienten aufweist, wobei eine Planke einen ebenen Mittelabschnitt, der auf einer oberen Oberfläche der sekundären isolierenden Platten aufliegt, und zwei erhöhte Kanten, die von dem Mittelabschnitt zum Inneren des Gefäßes vorstehen, aufweist, wobei die Planken in der zweiten Richtung in einem sich wiederholenden Muster nebeneinander angeordnet und an den erhöhten Kanten dicht miteinander verschweißt sind, wobei zwischen den nebeneinander angeordneten Planken Verankerungsflügel angeordnet sind, die an den sekundären isolierenden Platten verankert und parallel zur ersten Richtung angeordnet sind, um die sekundäre dichte Membran an der sekundären isolierenden Barriere zu halten,
wobei die Abmessung des sich wiederholenden Musters der sekundären Reihen (A, B, C) ein ganzzahliges Vielfaches der Abmessung einer Planke (21) in der zweiten Richtung ist,
wobei die tragende Wand sekundäre Halteelemente (98, 92) trägt, die an den Schnittstellen zwischen den sekundären Reihen angeordnet sind und mit den sekundären isolierenden Platten (7) zusammenwirken, um die sekundären isolierenden Platten an der tragenden Wand zu halten,
wobei die primäre isolierende Barriere (5) eine Vielzahl von primären Reihen parallel zu der ersten Richtung aufweist, wobei eine primäre Reihe eine Vielzahl von nebeneinander liegenden, quaderförmigen primären isolierenden Platten (22) aufweist, wobei die primären Reihen in der zweiten Richtung in einem sich wiederholenden Muster nebeneinander liegen, wobei die Abmessung des sich wiederholenden Musters der primären Reihen gleich der Abmessung des sich wiederholenden Musters der sekundären Reihen (A, B, C) in der zweiten Richtung ist,
wobei primäre Halteelemente (98, 91, 97) an den Schnittstellen zwischen den primären Reihen angeordnet sind und mit den primären isolierenden Platten zusammenwirken, um die primären isolierenden Platten auf der sekundären dichten Membran zu halten,
wobei die oder jede primäre Reihe zwei sekundäre Reihen (A, B, C) überlappt und wobei die primären Halteelemente (97) von den sekundären isolierenden Platten (7) getragen werden,
wobei die primäre dichte Membran erste Wellen (56) parallel zu der ersten Richtung und in einem sich wiederholenden Muster in der zweiten Richtung, , und ebene Abschnitte, die zwischen den ersten Wellen angeordnet sind und auf einer oberen Oberfläche der primären isolierenden Platten aufliegen, aufweist,
wobei die Abmessung des sich wiederholenden Musters der primären Reihen ein ganzzahliges Vielfaches der Abmessung des sich wiederholenden Musters der ersten Wellen ist,
wobei die primäre dichte Membran eine Vielzahl von Reihen von Blechen parallel zur ersten Richtung aufweist, wobei eine Blechreihe eine Vielzahl von rechteckigen Blechen (33) aufweist, die durch Randbereiche (59) dicht miteinander verschweißt sind, wobei die Blechreihen in der zweiten Richtung nebeneinander liegen und dicht miteinander verschweißt sind, wobei die Abmessung einer Blechreihe in der zweiten Richtung ein ganzzahliges Vielfaches der Abmessung des sich wiederholenden Musters der primären Reihen ist,
**dadurch gekennzeichnet, dass** die Reihen von Blechen in der zweiten Richtung von den primären Reihen versetzt sind, so dass die Schweißverbindungen zwischen den Reihen von Blechen von den Schnittstellen zwischen den primären Reihen entfernt sind, und dass ein primäres Halteelement eine Platine, die an einer Deckplatte der sekundären isolierenden Platte unter der sekundären dichten Membran befestigt ist, und einen Stab umfasst, der an der Platte befestigt ist und die sekundäre dichte Membran in Richtung der primären isolierenden Barriere (5) dicht durchdringt.

2. Gefäß nach Anspruch 1, wobei die primären Reihen in der zweiten Richtung um die Hälfte der Größe des sich wiederholenden Musters der sekundären Reihen relativ zu den sekundären Reihen (A, B, C) versetzt sind.

3. Gefäß nach Anspruch 1 oder 2, wobei die Schnittstellen zwischen den primären isolierenden Platten innerhalb der oder jeder primären Reihe in der ersten Richtung versetzt zu den Schnittstellen zwischen den sekundären isolierenden Platten innerhalb der beiden sekundären Reihen sind, auf denen die primäre Reihe überlagert ist, und wobei die primären Halteelemente (97) von den sekundären isolierenden Platten (7) in einem Abstand von den Kanten der sekundären isolierenden Platten getragen werden.

4. Gefäß nach einem der Ansprüche 1 bis 3, wobei die ersten Wellen (56) in der zweiten Richtung einen ersten regulären Abstand (58) aufweisen.

5. Gefäß nach Anspruch 4, wobei die Abmessung einer Planke (21) in der zweiten Richtung ein ganzzahliges Vielfaches des ersten regulären Abstands (58) ist.

6. Gefäß nach einem der Ansprüche 1 bis 5, wobei eine primäre Reihe eine Vielzahl von quaderförmigen primären isolierenden Platten (22) umfasst, die in einem sich wiederholenden Muster nebeneinander angeordnet sind, und wobei eine Reihe von Blechen der primären dichten Membran eine Vielzahl von rechteckigen Blechen (33) umfasst, die in einem sich wiederholenden Muster nebeneinander angeordnet sind, wobei die Abmessung des sich wiederholenden Musters der rechteckigen Bleche einem ganzzahligen Vielfachen der Abmessung des sich wiederholenden Musters der primären isolierenden Platten in der ersten Richtung gleich ist.

7. Gefäß nach Anspruch 6, wobei die Kanten der rechteckigen Bleche (33) in der ersten Richtung von den Kanten der primären isolierenden Platten (22) parallel zur zweiten Richtung versetzt sind, so dass die geschweißten Verbindungen zwischen den rechteckigen Blechen in einem Abstand von den Kanten der primären isolierenden Platten parallel zur zweiten Richtung angeordnet sind.

8. Gefäß nach einem der Ansprüche 1 bis 7, wobei die primären isolierenden Platten (22) und/oder die sekundären isolierenden Platten (7) eine quadratische Form aufweisen.

9. Gefäß nach einem der Ansprüche 1 bis 8, wobei die primäre dichte Membran (6) auch zweite Wellen (55) parallel zur zweiten Richtung aufweist und in einem Muster angeordnet sind, das sich in der ersten Richtung wiederholt, wobei die ebenen Abschnitte zwischen den ersten Wellen und zwischen den zweiten Wellen liegen.

10. Gefäß nach Anspruch 9, wobei die zweiten Wellen (55) parallel zur zweiten Richtung von einem zweiten regulären Abstand (57) in der ersten Richtung beabstandet sind.

11. Gefäß nach Anspruch 4 und 10 in Kombination, wobei der erste reguläre Abstand (58) gleich dem zweiten regulären Abstand (57) ist.

12. Gefäß nach einem der Ansprüche 9 bis 11, wobei die ersten und zweiten Wellen (55, 56) an den Schnittpunkten zwischen ersten und zweiten Wellen kontinuierlich sind.

13. Gefäß nach Anspruch 9 bis 11, wobei die ersten und zweiten Wellen an den Schnittpunkten zwischen ersten und zweiten Wellen diskontinuierlich sind.

14. Gefäß nach einem der Ansprüche 9 bis 11, wobei ein rechteckiges Blech (33) der primären dichten Membran eine Abmessung in der ersten Richtung aufweist, die im Wesentlichen einem ganzzahligen Vielfachen der Abmessung des sich wiederholenden Musters der zweiten Wellen gleich ist.

15. Gefäß nach einem der Ansprüche 1 bis 14, wobei eine primäre isolierende Platte (22) eine Bodenplatte (23), die auf der sekundären dichten Membran (4) aufliegt, eine Zwischenplatte (25), die zwischen der Bodenplatte und einer Deckelplatte (27) angeordnet ist, eine erste Schicht aus polymerem Isolierschaum (24), die zwischen der Bodenplatte und der Zwischenplatte sandwichartig angeordnet ist, und eine zweite Schicht aus polymerem Isolierschaum (26), die zwischen der Zwischenplatte und der Deckelplatte (27) sandwichartig angeordnet ist, aufweist.

16. Gefäß nach einem der Ansprüche 1 bis 15, wobei die primäre dichte Membran (5) durch Verankerungsmittel an der primären isolierenden Barriere gehalten wird, wobei die Verankerungsmittel metallische Verankerungstreifen (60) umfassen, die an den primären isolierenden Platten an Stellen befestigt sind, die den Konturen der rechteckigen Bleche (33) entsprechen, und an denen Randbereiche (59) der rechteckigen Bleche anschweißbar sind.

17. Gefäß nach Anspruch 16, wobei eine primäre isolierende Platte Entspannungsschlitze (65) aufweist, die in einer Richtung der Dicke der primären isolierenden Platte hohl sind und an einer Deckplatte (27) der primären Isolierplatte münden, und wobei ein metallischer Verankerungsstreifen (60) mehrere ausgerichtete Segmente aufweist, die an der Deckplatte (27) befestigt und durch die Entspannungsschlitze (65) getrennt sind.

18. Gefäß nach einem der Ansprüche 1 bis 17, wobei die primäre dichte Membran (5) durch Verankerungsmittel an der primären isolierenden Barriere gehalten ist, wobei die Verankerungsmittel Metalleinsätze (61) umfassen, die an den primären isolierenden Platten (22) an Stellen befestigt sind, die Randbereichen der primären isolierenden Platten entsprechen, die von den Konturen der rechteckigen Bleche entfernt sind, und an denen zentrale Bereiche der rechteckigen Bleche (33) anschweißbar sind.

19. Gefäß nach Anspruch 18, wobei eine primäre isolierende Platte Entspannungsschlitze (65) aufweist, die in einer Richtung der Dicke der primären isolierenden Platte hohl sind und an einer Deckplatte (27) der primären isolierenden Platte münden, und wobei die Metalleinsätze (61) an der Deckplatte (27) zwischen den Entspannungsschlitzen (65) befestigt sind.

20. Gefäß nach einem der Ansprüche 1 bis 19, wobei die primäre isolierende Barriere ein Brückenelement (64) aufweist, das an den oberen Oberflächen von mindestens zwei angrenzenden primären isolierenden Platten (22) befestigt ist, um ein Aufweiten der beiden primären isolierenden Platten (22) zu verhindern.

21. Gefäß nach Anspruch 20, wobei die primären isolierenden Platten (22) an den Kanten der oberen Oberfäche Senkungen (63) zur Aufnahme des Brückenelements (64) aufweisen.

22. Schiff (70) zum Transport eines Fluids, wobei das Schiff einen Doppelrumpf (72) und ein Gefäß (71) nach einem der Ansprüche 1 bis 21 aufweist, der in dem Doppelrumpf (72) angeordnet ist.

23. Transfersystem für ein Fluid, wobei das System ein Schiff (70) nach Anspruch 22, isolierte Leitungen (73, 79, 76, 81), die so angeordnet sind, dass diese das im Schiffsrumpf installierte Gefäß (71) mit einer schwimmenden oder landgestützten Lagereinrichtung (77) verbinden, und eine Pumpe, die ein Fluid durch die isolierten Leitungen von oder zu der schwimmenden oder landgestützten Lagereinrichtung zu oder von dem Tank des Schiffs treibt, umfasst.

24. Verfahren zum Be- oder Entladen eines Schiffes (70) nach Anspruch 22, wobei ein Fluid durch isolierte Leitungen (73, 79, 76, 81) von oder zu einer schwimmenden oder landgestützten Lagereinrichtung (77) zu oder von dem Gefäß (71) des Schiffes geleitet wird.

## Claims

1. A thermally-insulating sealed tank incorporated in a supporting structure, the tank comprising a tank wall (1, 101, 201) fixed onto a supporting wall (3) of the supporting structure,
the tank wall comprising a primary sealed membrane (6) intended to be in contact with a product contained in the tank, a secondary sealed membrane (4) arranged between the primary sealed membrane and the supporting wall, a primary insulating barrier (5) arranged between the primary sealed membrane the secondary sealed membrane and a secondary insulating barrier (2) arranged between the secondary sealed membrane and the supporting wall,
wherein the secondary insulating barrier comprises a plurality of secondary rows (A, B, C) parallel to a first direction, a secondary row comprising a plurality of juxtaposed parallelepipedal secondary insulating panels (7), the secondary rows being juxtaposed in a second direction at right angles to the first direction according to a repeated pattern,
wherein the secondary sealed membrane comprises a plurality of strakes (21) made of an alloy with low expansion coefficient parallel to the first direction, a strake comprising a flat central portion resting on a top surface of the secondary insulating panels and two raised edges protruding toward the interior of the tank with respect to the central portion, the strakes being juxtaposed in the second direction according to a repeated pattern and welded together tightly at the raised edges, anchoring wings anchored to the secondary insulating panels and parallel to the first direction being arranged between the juxtaposed strakes to hold the secondary sealed membrane on the secondary insulating barrier,
wherein the size of the repeated pattern of the secondary rows (A, B, C) is an integer multiple of the size of a strake (21) in the second direction,
wherein the supporting wall supports secondary retaining members (98, 92) disposed at the interfaces between the secondary rows and cooperating with the secondary insulating panels (7) to hold the secondary insulating panels on the supporting wall, wherein the primary insulating barrier (5) comprises a plurality of primary rows parallel to the first direction, a primary row comprising a plurality of juxtaposed parallelepipedal primary insulating panels (22), the primary rows being juxtaposed in the second direction according to a repeated pattern, the size of the repeated pattern of the primary rows being equal to the size of the repeated pattern of the secondary rows (A, B, C) in the second direction,
wherein the primary retaining members (98, 91, 97) are disposed at the interfaces between the primary rows and cooperate with the primary insulating panels to hold the primary insulating panels on the secondary sealed membrane,
wherein the or each primary row is superposed straddling two secondary rows (A, B, C) and wherein the primary retaining members (97) are supported by the secondary insulating panels (7),
wherein the primary sealed membrane has first corrugations (56) parallel to the first direction and disposed according to a repeated pattern in the second direction and flat portions situated between the first corrugations and resting on a top surface of the primary insulating panels,
wherein the size of the repeated pattern of the primary rows is an integer multiple of the size of the repeated pattern of the first corrugations,
the primary sealed membrane comprising a plurality of rows of metal sheets parallel to the first direction, a row of metal sheets comprising a plurality of rectangular metal sheets (33) welded together tightly by edge zones (59), the rows of metal sheets being juxtaposed in the second direction and welded together tightly, the size of a row of metal sheets in the second direction being equal to an integer multiple of the size of the repeated pattern of the primary rows,
**characterized in that** the rows of metal sheets are offset in the second direction with respect to the primary rows such that the welded joins between the rows of metal sheets are situated at a distance from the interfaces between the primary rows, and that a primary retaining member comprises a plate fixed to a cover plate of the secondary insulating panel under the secondary sealed membrane and a rod attached to said plate and passing tightly through the secondary sealed membrane toward the primary insulating barrier (5).

2. The tank as claimed in claim 1, wherein the primary rows are offset in the second direction by a half of the size of the repeated pattern of the secondary rows with respect to the secondary rows (A, B, C).

3. The tank as claimed in claim 1 or 2, wherein the interfaces between the primary insulating panels within the or each primary row are offset in the first direction with respect to the interfaces between the secondary insulating panels within the two secondary rows on which the primary row is superposed, and wherein the primary retaining members (97) are supported by the secondary insulating panels (7) at a distance from the edges of the secondary insulating panels.

4. The tank as claimed in any one of claims 1 to 3, wherein the first corrugations (56) are spaced apart by a first regular spacing (58) in the second direction.

5. The tank as claimed in claim 4, wherein the size of a strake (21) in the second direction is an integer multiple of said first regular spacing (58).

6. The tank as claimed in any one of claims 1 to 5, wherein a primary row comprises a plurality of parallelepipedal primary insulating panels (22) juxtaposed according to a repeated pattern and a row of metal sheets of the primary sealed membrane comprises a plurality of rectangular metal sheets (33) juxtaposed according to a repeated pattern, the size of the repeated pattern of the rectangular metal sheets being equal to an integer multiple of the size of the repeated pattern of the primary insulating panels in the first direction.

7. The tank as claimed in claim 6, wherein the edges of the rectangular metal sheets (33) are offset in the first direction with respect to the edges of the primary insulating panels (22) parallel to the second direction, such that the welded joins between the rectangular metal sheets are situated at a distance from the edges of the primary insulating panels parallel to the second direction.

8. The tank as claimed in any one of claims 1 to 7, wherein the primary insulating panels (22) and/or the secondary insulating panels (7) have a square form.

9. The tank as claimed in any one of claims 1 to 8, wherein the primary sealed membrane (6) also has second corrugations (55) parallel to the second direction and disposed according to a repeated pattern in the first direction, the flat portions being situated between the first corrugations and between the second corrugations.

10. The tank as claimed in claim 9, wherein the second corrugations (55) parallel to the second direction are spaced apart by a second regular spacing (57) in the first direction.

11. The tank as claimed in claims 4 and 10 taken in combination, wherein the first regular spacing (58) is equal to the second regular spacing (57).

12. The tank as claimed in any one of claims 9 to 11, wherein the first and second corrugations (55, 56) are continuous at the intersections between first and second corrugations.

13. The tank as claimed in claims 9 to 11, wherein the first and second corrugations are discontinuous at the intersections between the first and second corrugations.

14. The tank as claimed in any one of claims 9 to 11, wherein a rectangular metal sheet (33) of the primary sealed membrane has a size in the first direction substantially equal to an integer multiple of the size of the repeated pattern of the second corrugations.

15. The tank as claimed in any one of claims 1 to 14, wherein a primary insulating panel (22) comprises a bottom plate (23) resting against the primary sealed membrane (4), an intermediate plate (25) disposed between the bottom plate and a cover plate (27), a first layer of insulating polymer foam (24) sandwiched between the bottom plate and the intermediate plate and a second layer of insulating polymer foam (26) sandwiched between the intermediate plate and the cover plate (27).

16. The tank as claimed in any one of claims 1 to 15, wherein the primary sealed membrane (5) is held on the primary insulating barrier by anchoring means, the anchoring means comprising metal anchoring strips (60) fixed onto the primary insulating panels at locations corresponding to outlines of the rectangular metal sheets (33) and to which edge zones (59) of the rectangular metal sheets can be welded.

17. The tank as claimed in claim 16, wherein a primary insulating panel comprises relaxation slits (65) hollowed out in a thicknesswise direction of the primary insulating panel and emerging on a cover plate (27) of the primary insulating panel and wherein a metal anchoring strip (60) comprises several aligned segments, fixed onto the cover plate (27) and separated by the relaxation slits (65).

18. The tank as claimed in any one of claims 1 to 17, wherein the primary sealed membrane (5) is held on the primary insulating barrier by anchoring means, the anchoring means comprising metal inserts (61) fixed onto the primary insulating panels (22) at locations corresponding to edge zones of the primary insulating panels at a distance from the outlines of the rectangular metal sheets and to which central zones of the rectangular metal sheets (33) can be welded.

19. The tank as claimed in claim 18, wherein a primary insulating panel comprises relaxation slits (65) hollowed out in a thicknesswise direction of the primary insulating panel and emerging on a cover plate (27) of the primary insulating panel and wherein the metal inserts (61) are fixed onto the cover plate (27) between the relaxation slits (65).

20. The tank as claimed in any one of claims 1 to 19, wherein the primary insulating barrier comprises a bridging element (64) fixed to the top surfaces of at least two adjacent primary insulating panels (22) to avoid a separation of the two primary insulating panels (22).

21. The tank as claimed in claim 20, wherein said primary insulating panels (22) having facings (63) on edges of the top surface to receive said bridging element (64).

22. A ship (70) for transporting a fluid, the ship comprising a double hull (72) and a tank (71) as claimed in any one of claims 1 to 21 disposed in the double hull (72).

23. A transfer system for a fluid, the system comprising a ship (70) as claimed in claim 22, insulated pipelines (73, 79, 76, 81) arranged so as to link the tank (71) installed in the hull of the ship to a floating or onshore storage installation (77) and a pump for driving a fluid through the insulated pipelines from or to the floating or onshore storage installation to or from the tank of the ship.

24. A method for loading or offloading a ship (70) as claimed in claim 22, wherein a fluid is conveyed through insulated pipelines (73, 79, 76, 81) from or to a floating or onshore storage installation (77) to or from the tank of the ship (71).
